# EUROPÄISCHE PATENTSCHRIFT

(11) **EP 1 264 376 B1**
(45) Veröffentlichungstag und Bekanntmachung des Hinweises auf die Patenterteilung: **22.08.2007**
(21) Anmeldenummer: 01911429.7
(22) Anmeldetag: 06.02.2001
(51) Int. Cl.: H01T 4/06, H01H 85/44

(54) **STECKBARE BAUGRUPPE ZUM SICHERN VON ELEKTRISCHEN LEITUNGEN IN EINEM VERTEILER EINER TELEKOMMUNIKATIONSANLAGE**
PLUG-IN SUBASSEMBLY FOR SECURING ELECTRIC LINES IN A DISTRIBUTION BOARD OF A TELECOMMUNICATIONS ARRANGEMENT
ENSEMBLE ENFICHABLE POUR FIXER DES LIGNES ELECTRIQUES DANS UN REPARTITEUR D'UNE INSTALLATION DE TELECOMMUNICATION

(30) Priorität: 17.02.2000 DE 10007173
(43) Veröffentlichungstag der Anmeldung: 11.12.2002
(73) Patentinhaber: CCS Technology, Inc., Wilmington, DE 19803 (US)
(72) Erfinder: BREUER, Mike, 58099 Hagen (DE)
(74) Vertreter: Sturm, Christoph
(86) Internationale Anmeldenummer: PCT/DE2001/000463
(87) Internationale Veröffentlichungsnummer: WO 2001/061806

(56) Entgegenhaltungen:
- EP-A- 0 257 571
- DE-A- 3 625 422
- DE-C- 3 921 226
- DE-C- 4 008 543
- FR-A- 2 597 276
- US-A- 4 882 748

## Beschreibung

Die Erfindung bezieht sich auf eine steckbare Baugruppe zum Sichern von elektrischen Leitungen in einem Verteiler einer Telekommunikationsanlage, sowie auf ein Verfahren und eine Vorrichtung zur Herstellung der Baugruppe wobei die auf ein Kontaktbauteil aufsteckbare Baugruppe mit Überspannungsableitern bestückbar ist, wobei die Baugruppe Aufnahmen und Kontakte zum Einsetzen von Stromsicherungen aufweist und wobei die Baugruppe einen zwischen Federkontakte der Kontaktbauteile einsteckbaren Stecksteg aufweist, der zu beiden Seiten je eine Reihe von sich in der Steckrichtung erstreckenden Steckkontaktteilen aufweist, die in zwei getrennten Lagen einander paarweise gegenüberliegen.

Eine derartige Baugruppe ist zum Beispiel durch die EP 0 257 571 A2 bekannt geworden. Danach sind die Kontaktteile in zwei getrennten Lagen angeordnet, die mit einem gemeinsamen Gehäuse umspritzt sind. Das Fixieren der beiden sich weitgehend überdeckenden Lagen in einer Gießform, zum Beispiel nach der DE 39 21 226 C1, ist mit entsprechenden Schwierigkeiten verbunden.

Bei den Baugruppen werden die Verbindungen zwischen den ankommenden und den abgehenden Leitungen über die Stromsicherungen geführt, die die beiden Lagen jeweils miteinander verbinden. Es kommt aber vor, daß die Betreiber der Telekommunikationsanlagen auf einen derartigen Feinschutz aus technischen oder wirtschaftlichen Gründen zunächst verzichten möchten, diesen aber für einen späteren Einsatz vorbereitet wünschen. Der Sprechweg ist in diesem Falle über die Schutzbaugruppe zu führen, was dadurch erreicht wird, daß anstelle der Stromsicherung ein einfaches Verbindungsstück, zum Beispiel in Form eines Kupferplättchens anstelle der Stromsicherung eingesetzt wird, was mit entsprechendem Kontaktieraufwand verbunden ist.

Ferner ist z.B. durch die EP 0 446433 A2 eine Schutzbaugruppe bekannt geworden, der lediglich mit überspannungsableitern bestückbar ist. Ein solcher Schutzstecker eignet sich nur für Kontaktbauteile, bei denen z.B. nach der DE 2729680 C die ankommenden und abgehenden Leitungen intern durchgeschaltet sind und bei denen rückseitig nur eine Reihe von Federkontakten mit der Baugruppe kontaktierbar ist. Derartige Schutzbaugruppen können vorallem dort eingesetzt werden, wo im Teilnehmernetz gut geschirmte unterirdische Leitungen verlegt sind.

Der Erfindung liegt die Aufgabe zugrunde, den Herstellungs- und Bestückaufwand der Baugruppe zu verringern.

Diese Aufgabe wird durch die Erfindung gemäß Anspruch 1 gelöst.

Da nun die beiden Lagen beim Umspritzen einstückig miteinander verbunden sind und sich gegenseitig stützen, können sie im Gießwerkzeug einfacher fixiert werden. Nach dem Umspritzen sind die beiden Lagen noch miteinander verbunden. Wird zunächst ein Dreipunktschutz gewünscht, bei dem die Baugruppe nur mit den Uberspannungsableitern, nicht aber mit den Stromsicherungen zu bestücken sind, so bleibt die Baugruppe unverändert. Da die beiden Lagen über die stirnseitige Biegung miteinander verbunden bleiben, ist eine unmittelbare Verbindung zwischen den beiden Kontaktfedern des Kontaktbauteils unter Vermeidung zusätzlicher Verbindungsteile und Kontaktstellen hergestellt.

Eine derartige Baugruppe eignet sich sowohl zum Einsatz in einem Verteiler, dessen Kontaktbauteile für den einfachen 3-Punktschutz nur mit einer Reihe der rückseitigen Federkontakte vorgesehen sind.

Im Falle einer initialen Bestückung mit den Stromsicherungen kann das Durchtrennen der Verbindungsstege bereits herstellerseitig mit entsprechend leistungsfähigen Vorrichtungen und mit entsprechend geringem Aufwand erfolgen.

Bei einem späteren Nachbestücken mit Stromsicherungen können die Verbindungsstege zwischen den beiden Lagen in einfacher Weise durchgetrennt werden, wodurch dann die elektrische Verbindung über die Stromsicherungen geführt ist.

Das bedeutet, daß hier für alle Einsatzfälle eine Baugruppe von weitgehend identischer Bauweise geschaffen wurde, die in entsprechend großer Stückzahl hergestellt und vorrätig gehalten werden kann. Die Anpassung an den jeweiligen Bedarf erfordert nur einen einfachen Arbeitsgang mit einem einfachen Werkzeug, daß auch dezentral in Kundennähe z.B. in entfernten Regionen bereitgehalten werden kann.

Durch die Weiterbildung nach Anspruch 2 wird erreicht, daß sich die beiden übereinanderliegenden Kontaktteile im Bereiche der Verbindungsstege einander nicht überdecken und somit für ein Trennwerkzeug zugänglich sind.

Durch die Weiterbildung nach Anspruch 3 können mit einem gemeinsamen Trennstempel zwei Verbingungsstege gleichzeitig durchtrennt werden, was den Zeitaufwand beim sukzessiven Trennen der einzelnen Leitungen mittels eines einfachen Trennwerkzeugs verringert.

Durch das Verfahren nach Anspruch 4 können mit geringem Herstellungsaufwand bei weitgehend gleichen Herstellungsschritten unterschiedliche Varianten der Baugruppen erzeugt werden.

Im folgenden wird die Erfindung anhand eines in der Zeichnung dargestellten Ausführungsbeispiels näher erläutert.
- Figur 1: zeigt eine Stirnansicht einer teilweise aufgebrochenen Baugruppe nach der Erfindung,
- Figur 2: eine Draufsicht auf die Baugruppe nach Figur 1,
- Figur 3: einen Schnitt durch die Baugruppe entlang der Linie III-III in Figur 2,
- Figur 4: einen Teilschnitt durch die Baugruppe entlang der Linie IV-IV in Figur 2.

Nach den Figuren 1 bis 3 ist eine leistenartige längliche steckbare Baugruppe 1 mit in Reihen angeordneten Schutzbausteinen in Form von Überspannungsableitern 2 und Stromsicherungen 3 bestückt. Entlang einer Längsseite der Baugruppe 1 erstreckt sich in der Reihenrichtung der Schutzbausteine ein Stecksteg 4, der zu beiden Seiten mit Steckkontaktteilen 5 belegt ist, die sich senkrecht zur Reihenrichtung erstrecken und die Bestandteil von Kontaktteilen 6 sind, die die Steckkontaktteile 5 mit den Anschlüssen der Uberspannungsableiter 2 bzw. Stromsicherungen 3 verbinden.

Die teilweise von einem Gehäuse 7 umspritzten Kontaktteile 6 sind im Bereich des Stecksteges 4 an ihrer Außenseite freigelegt. Der Stecksteg 4 ist zwischen Federkontakte 8 eines nicht näher dargestellten Kontaktbauteils derart eingeschoben, daß jeweils ein Paar der deckungsgleich übereinanderliegenden Steckkontaktteile 5 kontaktiert wird. Einer der beiden Federkontakte 8 ist mit einer an das Kontaktbauteil angeschlossenen ankommenden Leitung verbunden. Die zugeordnete gegenüberliegende Kontaktfeder ist mit einer an das Kontaktbauteil angeschlossenen abgehenden Leitung verbunden.

Die beiden übereinanderliegenden Steckkontaktteile 5 sind im Bereich der schmalen Stirnseite des Steckstegs 4 über eine U-förmige Biegung miteinander verbunden, die eine unmittelbare Kurzschlußverbindung zwischen den beiden Federkontakten 8 des Kontaktbauteils herstellt. Im unmittelbaren Anschluß an die Biegung sind die Steckkontaktteile 5 im Bereich einer Trennstelle mit seitlichen Ausklinkungen 9 versehen, die über die Mittelachse der Steckkontakteile 5 reichen und einen schmalen restlichen Verbindungssteg 10 zwischen dem Biegebereich und dem Kontaktbereich der Steckkontaktteile 5 stehen lassen.

Bei einander benachbarten Paaren der Steckkontaktteile sind die Ausklinkungen 9 auf der jeweils entgegengesetzten Seite angeordnet. Dadurch sind bei zwei benachbarten Steckkontaktteilen 5 die Ausklinkungen 9 auf der in Figur 2 zu sehenden Oberseite des Steckstegs 4 einander zugewandt. Zwischen diesen beiden ist im Bereich der Ausklinkungen 9 im Gehäuse 7 ein länglicher Durchbruch 11 vorgesehen, durch den die darunterliegenden Verbindungsstege 10 der unteren Lage von beiden Seiten zugänglich sind.

Um die Kurzschlußverbindung zwischen zwei übereinander liegenden Steckkontaktteilen 5 zu unterbrechen, kann, wie in Figur 4 dargestellt, in den Durchbruch ein Trennstempel 12 eingeführt werden. Die Unterseite des Steckstegs wird auf eine Schnittplatte 13 aufgelegt, so daß der untere Verbindungssteg 10 durchgetrennt werden kann. Jeweils zwei einander benachbarte Paare der Steckkontaktteile 5 sind im Bereich der Verbindungsstege spiegelsymmetrisch angeordnet, so daß die unteren Verbindungsstege einander zugewandt sind. Der Durchbruch 11 überdeckt beide unteren Verbindungsstege 11. Dadurch ist es möglich, für diese beiden Verbindungsstege einen gemeinsamen Trennstempel 12 vorzusehen.

Durch den Trennvorgang ist die unmittelbare Verbindung zwischen der Ober- und der Unterseite unterbrochen. Die beiden Lagen sind somit galvanisch voneinander getrennt. Eine mittelbare Verbindung kann nun jedoch über die Stromsicherung 3 hergestellt werden, die zwischen Kontaktlappen 14 der oberen und der unteren Lage eingeklemmt wird.

## Patentansprüche

1. Steckbare Baugruppe (1) zum Sichern von elektrischen Leitungen in einem Verteiler einer Telekommunikationsanlage,
wobei die auf ein Kontaktbauteil aufsteckbare Baugruppe (1) mit Überspannungsableitern (2) bestückbar ist,
wobei die Baugruppe (1) Aufnahmen und Kontakte zum Einsetzen von Stromsicherungen (3) aufweist und
wobei die Baugruppe (1) mit einem zwischen Federkontakte (8) des Kontaktbauteils einsteckbaren Stecksteg (4) versehen ist, der zu beiden Seiten je eine Reihe von sich in der Steckrichtung erstreckenden Steckkontaktteilen (5) aufweist, die in zwei getrennten Lagen einander paarweise gegenüberliegen,
**dadurch gekennzeichnet , daß** jeweils eines der Steckkontaktteile (5) eines Paares an der dem Kontaktbauteil zugewandten Stirnseite des Stecksteges (4) U-förmig in die Ebene der anderen Lage gebogen ist,
daß im Anschluß an die Biegung im Stecksteg (4) ein Durchbruch (11) vorgesehen ist,
daß im Bereich des Durchbruchs (11) im Steckkontaktteil eine Trennstelle zum wahlfreien Trennen eines Verbindungsstegs (10) zwischen den beiden Lagen vorgesehen ist und
daß unmittelbar anschließend an die Trennstellen die Federkontakte (8) des Kontaktbauteils auf die Steckkontaktteile (5) aufsetzbar sind.

2. Baugruppe nach Anspruch 1,
**dadurch gekennzeichnet , daß** die Steckkontaktteile (5) im Bereich der Trennstelle in ihrer Breite durch Ausklinkungen (9) zu schmalen Verbindungsstegen (10) verringert sind, die bei jeweils einem der Paare der Steckkontaktteile (5) um mindestens ihre Breite seitlich zueinander versetzt sind.

3. Baugruppe nach Anspruch 2,
**dadurch gekennzeichnet , daß** bei einander benachbarten Paaren der Steckkontaktteile (5) die Verbindungsstege (10) zueinander spiegelsymmetrisch angeordnet sind und daß zwischen den beiden Verbindungsstegen (10) ein gemeinsamer durchgehender Durchbruch (11) vorgesehen ist.

4. Verfahren zum Herstellen einer Baugruppe nach einem der vorhergehenden Ansprüche,
**dadurch gekennzeichnet , daß** die beiden Lagen der Kontaktteile (6) aus einer gemeinsamen Platine gestanzt und gebogen werden,
daß die Kontaktteile (6) der beiden Lagen einstückig miteinander verbunden bleiben,
daß die verbundenen Kontaktteile (6) in einer Gießform mit einem Gehäuse umspritzt werden und
daß danach die Verbindungsstege (10) bedarfsweise durchgetrennt werden.

## Claims

1. Pluggable subassembly (1) for securing electric lines in a distribution board of a telecommunications arrangement, the subassembly (1), which can be plugged onto a contact component, being adapted such that it can be fitted with surge arresters (2), the subassembly (1) having receptacles and contacts for the insertion of fuses (3), and the subassembly (1) having a plug web (4) which can be inserted between spring contacts (8) of the contact component and has on each of both sides a row of plug-in contact parts (5) extending in the plugging direction and lying in pairs opposite one another in two separate layers, **characterized in that** one of the plug-in contact parts (5) in each case of a pair is bent at the end face of the plug web (4) facing the contact component in a U-shaped manner into the plane of the other layer, **in that** an aperture (11) is provided adjoining the bend in the plug web (4), **in that** a separating point for the optional separation of a connecting web (10) between the two layers is provided in the plug-in contact part in the region of the aperture (11) and **in that**, directly adjoining the separating points, the spring contacts (8) of the contact component can be placed onto the plug-in contact parts (5).

2. Subassembly according to Claim 1, **characterized in that** the plug-in contact parts (5) are reduced in their width in the region of the separating point by notches (9) to form narrow connecting webs (10), which, taking one of the pairs of the plug-in contact parts (5) in each case, are offset laterally in relation to one another by at least their width.

3. Subassembly according to Claim 2, **characterized in that**, taking mutually neighboring pairs of the plug-in contact parts (5), the connecting webs (10) are arranged mirror-symmetrically in relation to one another, and **in that** a common through-aperture (11) is provided between the two connecting webs (10).

4. Method for producing a subassembly according to one of the preceding claims, **characterized in that** the two layers of the contact parts (6) are punched out of a common plate and bent, **in that** the contact parts (2) of the two layers remain connected to each other in one piece, **in that** the connected contact parts (6) are encapsulated by a housing in a casting mold, and **in that** the connecting webs (10) are subsequently severed as and when required.

## Revendications

1. Ensemble enfichable (1) pour fixer des lignes électriques dans un répartiteur d'un équipement de télécommunication, l'ensemble (1) enfichable sur un composant de contact pouvant être équipé de parafoudres (2), l'ensemble (1) présentant des creux et des contacts pour y insérer des fusibles (3) et l'ensemble (1) étant doté d'une nervure d'enfichage (4) pouvant être insérée entre les contacts à ressort (8) du composant de contact et présentant des deux côtés à chaque fois une rangée d'éléments de contact enfichables (5) qui s'étendent dans le sens de l'enfichage et qui sont opposés les uns aux autres par paires dans deux couches séparées, **caractérisé en ce que** l'un des éléments de contact enfichables (5) d'une paire est à chaque fois plié en forme de U dans le plan de l'autre couche au niveau du côté frontal de la nervure d'enfichage (4) qui fait face au composant de contact, **en ce qu'**une traversée (11) est prévue dans la nervure d'enfichage (4) à la suite du pliage, **en ce qu'**un point de séparation destiné à la séparation optionnelle d'une nervure de liaison (10) entre les deux couches est prévu dans la zone de la traversée (11) dans l'élément de contact enfichable et **en ce que** les contacts à ressort (8) du composant de contact peuvent être déposés sur les éléments de contact enfichables (5) directement à la suite des points de séparation.

2. Ensemble selon la revendication 1, **caractérisé en ce que** les éléments de contact enfichables (5), dans la zone du point de séparation, sont réduits en largeur par des entailles (9) pour former d'étroites nervures de liaison (10) qui sont décalées latéralement les unes des autres d'au moins leur largeur à chaque fois pour l'une des paires d'éléments de contact enfichables (5).

3. Ensemble selon la revendication 2, **caractérisé en ce que** pour les paires d'éléments de contact enfichables (5) voisines, les nervures de liaison (10) sont disposées selon une symétrie axiale les unes par rapport aux autres et **en ce qu'**une traversée (11) continue commune est prévue entre les deux nervures de liaison (10).

4. Procédé de fabrication d'un ensemble selon l'une des revendications précédentes, **caractérisé en ce que** les deux couches d'éléments de contact (6) sont découpées et pliées dans une platine commune, **en ce que** les éléments de contact (6) des deux couches restent reliés entre eux d'une seule pièce, **en ce que** les éléments de contact (6) reliés sont surmoulés avec un boîtier dans un moule et **en ce que** les nervures de liaison (10) sont ensuite sectionnées en fonction des besoins.
